# FASCICULE DE BREVET EUROPEEN

(11) **EP 1 259 696 B1**
(45) Date de publication et mention de la délivrance du brevet: **16.11.2005**
(21) Numéro de dépôt: 01908025.8
(22) Date de dépôt: 19.02.2001
(51) Int. Cl.: E06B 9/88, E06B 9/72

(54) **VOLET ROULANT MOTORISE EQUIPE DE MOYENS D'ARRET AUTOMATIQUE**
MOTORISIERTER ROLLADEN MIT AUTOMATISCHEN BLOCKIERVORRICHTUNGEN
POWERED ROLLING SHUTTER EQUIPPED WITH AUTOMATIC STOPPING MEANS

(30) Priorité: 21.02.2000 FR 0002109
(43) Date de publication de la demande: 27.11.2002
(73) Titulaire: Somfy SAS, 74300 Cluses (FR)
(72) Inventeur: DUPIELET, Norbert, F-74700 Sallanches (FR); SERASSET, Alain, F-74700 Sallanches (FR)
(74) Mandataire: Bugnion Genève
(86) Numéro de dépôt international: PCT/IB2001/000221
(87) Numéro de publication internationale: WO 2001/061139

(56) Documents cités:
- DE-A- 19 706 209

## Description

L'invention concerne un volet roulant ou similaire motorisé, comprenant un moteur électrique d'entraînement dont le stator est relié à un support fixe par l'intermédiaire de moyens élastiques s'opposant à la rotation du stator sous l'effet du couple résistant exercé par le volet roulant se déplaçant entre une position haute enroulée et une position basse déroulée, des moyens de butée arrêtant le volet roulant dans ces positions haute et basse et des moyens de commande de l'arrêt du moteur dans ces positions haute et basse comprenant un interrupteur dont l'ouverture est actionnée par la rotation du stator lorsque le couple résistant est supérieur à la force de retenue exercée par les moyens élastiques.

Des volets roulants ainsi équipés sont décrits dans les brevets FR 2 740 824, EP 0 936 342 et EP 0 703 344.

Le volet roulant décrit dans le brevet FR 2 740 824 utilise un seul ressort. L'interrupteur est ouvert en position déroulée du volet roulant et l'alimentation du moteur est assurée par un interrupteur auxiliaire commandé par un compteur de tours associé au moteur. Un tel volet roulant doit être monté dans une position déterminée dans une embrasure de fenêtre.

Les volets roulants décrits dans les brevets EP 0 936 342 et EP 0 703 344 sont équipés de deux ressorts antagonistes entre lesquels le stator du moteur est maintenu. L'un de ces ressorts est comprimé lorsque le volet roulant, complètement enroulé, arrive contre une butée haute, tandis que l'autre ressort est comprimé lorsque le volet roulant, complètement déroulé, est arrivé en butée basse, généralement contre le bas de l'embrasure. Or, comme ceci est décrit dans le brevet FR 2 740 824, le ressort de butée haute doit pouvoir s'opposer au couple généré par le poids du volet roulant. Or ce poids, lorsque le volet est presque totalement déroulé, peut-être très important. Par contre, le ressort contrôlant l'arrêt du moteur lorsque le volet roulant arrive en butée basse, doit céder relativement facilement pour éviter une compression inutile du volet arrivant en butée basse, compression susceptible d'abîmer le volet. Il est donc nécessaire de disposer de deux ressorts, l'un très fort, pour la butée haute, l'autre beaucoup plus faible, pour la butée basse. Or, en équipant le dispositif d'arrêt de deux ressorts différents, le sens de rotation du moteur correspondant respectivement à l'enroulement et au déroulement du volet roulant, est déterminé, ce qui signifie que le moteur doit toujours être disposé du même côté de l'embrasure, étant donné que si l'on dispose le moteur du côté opposé de l'embrasure son sens de rotation devra être inversé, bien entendu pour une même position du volet roulant ce qui est généralement le cas. Ceci représente une contrainte qu'il n'est pas toujours possible de satisfaire et il est donc nécessaire de disposer de deux moteurs avec leur dispositif de commande d'arrêt, l'un pour le montage à gauche et l'autre pour le montage à droite de l'embrasure.

L'invention a pour but de réaliser un volet roulant dont le moteur et son dispositif d'arrêt peuvent être montés aussi bien d'un côté que de l'autre de l'embrasure. Le dispositif d'arrêt doit en outre être compact de manière à pouvoir être disposé dans un moteur, en particulier un moteur tubulaire, sans en augmenter ses dimensions.

Le volet roulant selon l'invention est caractérisé en ce que les moyens élastiques sont constitués de deux ressorts travaillant en compression entre deux éléments mobiles de compression entraînés tour à tour par le stator, respectivement dans chacun des sens de rotation, la distance à parcourir par l'élément mobile entraîné à partir de sa position de repos, avant la compression de l'un des ressorts étant supérieure à la distance à parcourir par l'élément mobile entraîné avant la compression de l'autre ressort, et en ce que le dispositif d'arrêt comprend un organe d'actionnement cinématiquement lié au stator et assurant, d'une part, l'entraînement des éléments de compression et, d'autre part, l'actionnement de l'interrupteur au bout d'une course déterminée et différente pour chaque sens de rotation du stator et des moyens d'inversion des longueurs des courses.

Lors de la rotation du stator un seul ressort est tout d'abord comprimé, cette compression correspondant à la course la plus faible de l'organe d'actionnement, c'est à dire à l'arrêt du moteur lorsque le volet roulant arrive en butée basse. Lorsque le mobile d'entraînement se déplace dans le sens opposé correspondant à sa course longue, un seul ressort est tout d'abord comprimé, puis ensuite les deux ressorts sont comprimés en offrant une résistance sensiblement plus élevée, cette situation correspondant à l'arrivée du volet roulant en butée haute. L'actionnement des moyens d'inversion des longueurs de course permet d'obtenir le même résultat lorsque le moteur tourne en sens opposé.

La distance à parcourir par l'élément mobile entraîné avant la compression de l'un des ressorts peut être nulle.

Les ressorts sont avantageusement hélicoïdaux, de diamètres différents et imbriqués coaxialement l'un dans l'autre. Une telle construction est particulièrement compacte. Pour simplifier la construction, les éléments de compression présentent avantageusement une distance unique entre eux et les ressorts sont de longueurs différentes.

Le ressort comprimé en second est avantageusement précomprimé au repos. Les deux ressorts peuvent être précomprimés. La précompression des ressorts permet de travailler à pente douce avec des courses courtes, ce qui permet de mieux maîtriser les forces développées par les ressorts et donc de bénéficier d'une grande précision dans les forces de déclenchement, notamment dans celle du ressort comprimé seul qui ne doit pas être trop importante pour ne pas dégrader le volet roulant. La précompression permet également de réduire l'encombrement du dispositif d'arrêt.

L'organe d'actionnement peut être une partie du stator.

Selon un mode d'exécution, l'organe d'actionnement est constitué d'un baladeur guidé dans le support'et muni, d'un côté, de deux bras d'entraînement des éléments de compression dans le sens de la compression et, de l'autre côté, de deux bras d'actionnement de l'interrupteur monté entre ces bras et les moyens d'inversion de la longueur des courses sont constitués d'une bascule montée entre les bras d'actionnement de l'interrupteur et munie de deux bras jouant alternativement le rôle de bras d'actionnement de l'interrupteur selon la position de la bascule, l'autre bras étant escamoté relativement à l'interrupteur, le bras actif étant situé entre l'un des bras d'actionnement du baladeur et l'interrupteur.

Selon un perfectionnement de ce mode d'exécution, les bras de la bascule sont flexibles dans une direction parallèle à son axe de pivotement et le dispositif d'arrêt comprend une butée fixe située sur la trajectoire des bras de la bascule, en face de la position ouverte de l'interrupteur, cette butée ayant pour effet d'écarter le bras d'actionnement actif de la bascule de sa trajectoire normale active de manière à le rendre inopérant. Ce perfectionnement empêche le moteur d'être alimenté dans le sens de l'enroulement si l'on tente de relever le volet roulant à la main, par exemple dans le cas d'une tentative d'effraction.

Selon un autre mode d'exécution, l'interrupteur est monté entre les bras du baladeur et déplaçable dans la même direction que le baladeur de manière à pouvoir modifier la distance qui le sépare de chacun des bras d'actionnement du baladeur, c'est-à-dire la longueur de la course nécessaire à son actionnement par le baladeur dans chacun des sens de rotation du stator.

Selon un mode d'exécution, les ressorts sont montés dans une cage dont l'une des extrémités présente un bras latéral directement entraîné par le baladeur, l'élément de compression comprimant les autres extrémités des ressorts étant constitué d'une pièce en forme de piston pénétrant dans la cage et dans le ressort le plus fort précomprimé entre les deux extrémités de la cage.

Le dessin annexé représente, à titre d'exemple, quelques modes d'exécution de l'invention. Pour simplifier, les surfaces cylindriques sont représentées rectilignes, c'est-à-dire développées.
La figure 1 représente, à titre de rappel, un moteur tubulaire entraînant une tube d'enroulement de volet roulant.
La figure 2 est une vue schématique latérale d'un premier mode d'exécution du dispositif d'arrêt.
La figure 3 est une vue en coupe selon III-III de la figure 2.
La figure 4 est une vue en coupe selon IV-IV de la figure 2.
La figure 5 représente schématiquement les conditions à satisfaire par les ressorts et les éléments de compression.
La figure 6 représente schématiquement une variante d'exécution de la figure 2 dans lequel le ressort le plus fort est très comprimé.
La figure 7 est une vue partielle en coupe selon VII - VII.
La figure 8 illustre une amélioration du mode d'exécution représenté à la figure 2.
La figure 9 est une vue latérale selon IX - IX de la figure 8.
La figure 10 est une vue schématique d'une deuxième forme d'exécution.
La figure 11 est une vue en perspective d'un mode d'exécution de la cage de ressorts.
La figure 12 est une autre vue en perspective de cette même cage.
La figure 13 est une vue en coupe axiale de la cage représentée aux figures 11 et 12.
La figure 14 est une vue schématique analogue à la figure 2 mais dans laquelle est montée une cage selon les figures 11 à 13.
La figure 15 illustre une variante du mode d'exécution représenté à la figure 2, dans laquelle l'inverseur est remplacé par deux interrupteurs bistables.
La figure 16 représente le schéma électrique de commande du moteur par un inverseur.
La figure 17 représente le schéma électrique de commande du moteur par deux interrupteurs bistables.
La figure 18 représente le schéma électrique d'une première variante à deux interrupteurs, monostables, appliquée à un schéma traditionnel comprenant un contacteur de commande additionnel.
La figure 19 représente le schéma électrique d'une seconde variante à deux interrupteurs, monostables, pilotant un contacteur de commande contenu dans un radiorécepteur.

La figure 1 représente schématiquement un entraînement de volet roulant bien connu, décrit par exemple dans le brevet FR 2 666 842. On reconnaît un tube d'enroulement 1 autour duquel vient s'enrouler un volet roulant. Ce tube d'enroulement 1, partiellement représenté, est porté, du côté représenté, par une couronne 2 montée rotativement sur le carter tubulaire cylindrique 3 d'un moteur réducteur électrique. L'autre extrémité du tube d'enroulement 1 est monté rotativement sur un support non représenté. Le carter 3 est monté sur un support 4 fixé, par exemple, dans l'embrasure d'une fenêtre. Dans le carter tubulaire 3 sont donc montés un moteur électrique associé à un réducteur dont la sortie entraîne une couronne 5 entraînant elle-même le tube d'enroulement 1 en rotation.

Comme c'est le cas des constructions décrites dans les brevets FR 2 790 829 et EP 0 936 342, le carter 3 du moteur, et par conséquent le stator du moteur fixé à ce carter, est relié élastiquement au support fixe 4 de manière à pouvoir tourner légèrement autour de son axe désigné à la figure 1 par la référence 6.

Cette liaison élastique est représentée aux figures 2 à 4. Dans un logement 7 du support fixe 4 sont montés coaxialement deux ressorts R1 et R2, le ressort R1, plus long que le ressort R2 et de diamètre plus petit étant monté à l'intérieur du ressort R2 lui-même sensiblement plus fort que le ressort R1. Ces ressorts R1 et R2 sont montés entre deux pièces de compression 8 et 9 munies d'une part d'un bras de guidage 8a respectivement 9a montés coulissant librement dans des rainures de guidage 10 et 11 du support fixe 4. Les pièces de compression 8 et 9 sont en outre munies d'un bras latéral 8b, 9b pour leur entraînement respectif par les bras 13 et 14 d'un baladeur 12 solidaire en rotation du carter 3 par un bras 12c (figure 3) et guidé dans le support fixe 4 dans des guidages 15 et 16 de manière à se déplacer parallèlement aux ressorts R1, R₂. Ce baladeur 12 présente deux bras parallèles 12a à 12b opposés aux bras 13 et 14. Entre ces bras 12a et 12b est monté le bras 17 d'un interrupteur inverseur 18. Le bras 17 peut occuper trois positions, une position médiane O dans laquelle l'interrupteur est ouvert, une position M dans lequel le moteur est alimenté dans le sens de la montée c'est-à-dire de l'enroulement du volet roulant et une position D dans laquelle le moteur est alimenté dans le sens de la descente c'est à dire du déroulement du volet roulant. Le baladeur 12 porte une bascule 19 articulée autour d'un axe 50 transversalement au baladeur. Cette bascule 19 est munie de deux bras 19a et 19b pouvant venir se placer tour à tour entre les bras 12a et 12b du baladeur de telle manière que, dans cette position, le bras puisse actionner l'interrupteur lors du déplacement du baladeur.

Le dispositif est représenté dans sa position de repos. On suppose tout d'abord que le volet roulant est complètement enroulé- Le déroulement est déclenché par la mise de l'interrupteur dans la position D ce qui a pour effet d'alimenter l'enroulement S2 du moteur (figure 16). Lorsque le volet roulant arrive en butée basse, il exerce sur le moteur un couple résistant qui a tendance à entraîner le carter 3 et par conséquent le baladeur 12, lié au carter 3, dans le sens de la flèche F1. Le bras 14 du baladeur exerce une poussée sur le bras 9b de la pièce de compression 9. Lorsque le couple résistant est suffisant pour comprimer le: ressort R1, le baladeur se déplace dans la direction F1 et, au bout d'une certaine course, le bras 19b de la bascule vient rencontrer le bras 17 de l'interrupteur. Au bout d'une course c1 ce bras 17 est amené dans la position O. L'alimentation du moteur est coupée.

La commande de l'enroulement du volet roulant se fait en plaçant l'interrupteur dans la position M ce qui a pour effet d'alimenter l'enroulement S1 du moteur (figure 16). Lorsque le volet roulant arrive en butée haute, il exerce sur le moteur un couple résistant qui a tendance à entraîner le baladeur 12 dans le sens de la flèche F2. Ce couple résistant est rapidement suffisant pour que le baladeur 12 entraîne la pièce de compression 8 par son bras 13 en comprimant le ressort R1. La pièce de compression continuant son déplacement comprime ensuite les deux ressorts R1 et R2, l'interrupteur 18 n'étant amené dans la position O que lorsque le bras 12a du baladeur a parcouru la course c2, sensiblement supérieure à la course c1. Dans ce cas, le couple résistant nécessaire à l'actionnement de l'interrupteur est donc sensiblement plus grand que le couple résistant nécessaire pour arrêter le moteur en butée basse.

Si le moteur 3 avec son support 4 sont montés de l'autre côté de l'embrasure, de telle sorte que le sens de rotation du moteur pour l'enroulement et déroulement est inversé, la bascule 19 est basculée dans la position représentée traits mixtes et c'est alors le bras 19 en position 19a' qui vient actionner l'interrupteur. Les courses c1 et c2 sont donc inversées et le dispositif d'arrêt du moteur est ainsi adapté au changement de sens de rotation du moteur.

A la figure 2, le ressort R1 peut être légèrement précomprimé. Par contre, le ressort R2 n'est pas précomprimé au repos.

Il est toutefois plus avantageux de travailler avec deux ressorts précomprimés, ce qui permet d'utiliser des ressorts à pente douce et de travailler linéairement sur des courses courtes, ce qui permet de mieux maîtriser les forces développées par R1 et R2 et donc de bénéficier d'une grande précision dans les forces de déclenchement, notamment dans celles du ressort R1 qui ne doit être trop importante pour ne pas dégrader le volet.

Les longueurs différentes et les forces différentes des ressorts ne sont pas des conditions nécessaires pour obtenir le résultat désiré. Les ressorts pourraient être de même force. Il suffit que pour une course c1 du baladeur un seul ressort soit comprimé et que pour une course plus longue c2 les deux ressorts soient comprimés. La figure 5 illustre ces conditions pour des éléments de compression 8, 9 comprimant deux ressorts, représentés ici en parallèle. La distance entre les éléments de compression pour chacun des ressorts n'est pas forcément la même. De manière générale pour que le ressort R1 soit tout d'abord comprimé seul, il faut et il suffit que 12 soit supérieur à 11, c'est-à-dire que la distance 12 à parcourir par l'élément de compression entraîné avant qu'il comprime R2 soit supérieure à la distance 11 à parcourir par l'élément de compression avant qu'il comprime R1.

En général on aura 11 = zéro, c'est-à-dire qu'il n'y a pas de course morte. Le ressort R2 peut être précomprimé ou non. La figure 6 illustre schématiquement une variante d'exécution du mode d'exécution représenté à la figure 2, variante dans laquelle les deux ressorts R1 et R2 sont précomprimés. Le ressort R1 est précomprimé entre les pièces de compression 8 et 9. Le ressort R2 est précomprimé dans une cage 20, plus précisément entre deux paires de fourches 21 et 22 de cette cage mobile guidée dans un guidage 23 du support fixe 4. Ces fourches 21 et 22 laissent passer les pièces de compression 8 et 9. Dans le sens F1, la pièce de compression 9 peut ainsi traverser la fourche 22 pour comprimer le ressort R2 lorsque la fourche 21 arrive en butée et, inversement, la pièce de compression 8 peut traverser la fourche 21 pour comprimer le ressort R2.

Les figures 8 et 9 illustrent schématiquement un perfectionnement du premier mode d'exécution ou de sa variante évitant la réalimentation du moteur dans le sens de la montée si, une fois le volet arrêté en position basse, il est soulevé à la main par sa dernière lame, par exemple lors d'une tentative d'effraction. Dans ce cas, si l'on considère la figure 2, la poussée sur le volet roulant exerce sur le moteur un couple dans le sens de la flèche F1, c'est à dire un couple dont le sens est le même que le couple résistant qui a provoqué l'arrêt du moteur. Le baladeur 12 va donc faire basculer l'interrupteur dans la position M ce qui provoque l'enroulement du volet roulant. Pour empêcher ceci, le baladeur 12 est équipé d'une bascule 19 dont les bras sont flexibles au moins dans une direction parallèle à l'axe d'articulation de la bascule et sur le support 4 est fixée une butée 24 présentant, de chaque côté, une rampe 24a, 24b, et placée, entre les bras du baladeur 12, sur la trajectoire du bras actif de la bascule 19, par exemple le bras 19b. Le sommet de la butée 24 est en outre en face de la position O de l'interrupteur 18. Le volet roulant étant déroulé en position basse et à l'arrêt, l'interrupteur 18 est dans la position O. Lors du soulèvement du volet roulant le bras 19b de la bascule rencontre la rampe 24b qui écarte le bras de sa trajectoire normale comme représenté par la flèche F3, de telle sorte qu'il ne rencontre pas le bras 17 de l'interrupteur et que le moteur n'est pas alimenté.

L'inversion des longueurs de course c1 et c2 peut également être obtenue en déplaçant l'interrupteur. Cette variante est représentée à la figure 10. L'interrupteur 18 est monté dans un support mobile 25 pouvant être déplacé dans un logement 26 du support fixe 4. Le support mobile 25 est muni de bras de guidage coulissant dans un guidage du support fixe 4. Le support mobile 25 est utilisé en butée contre l'une ou l'autre des extrémités du logement 26.

Un mode d'exécution pratique de la partie du dispositif d'arrêt concernant les ressorts R1 et R2 est représenté aux figures 11 à 13.

Les ressorts R1 et R2 sont montés dans une cage 27 constituée d'une paroi transversale 28 formant le fond de la cage et de ceux bras 29 et 30 s'étendant à partir de la paroi 28 parallèlement à l'axe des ressorts et reliés, près de leurs extrémités, par un arceau 31. Les extrémités des bras 29 et 30 se terminent par 2 parois 32 et 33 parallèles entre-elles et à l'axe des ressorts. Le ressort R2 est précomprimé entre le fond 28 de la cage et le bord des parois 32 et 33. Du fond 28 s'étend en outre une partie tubulaire 34 entourée par le ressort R2. Cette partie tubulaire sert au guidage du ressort R1 engagé librement dans cette partie 34 pour venir s'appuyer entre le fond 28. A la hauteur du fond 28, le bras 30 de la cage est coudé deux fois à angle droit de manière à former une patte radiale 37 pour l'entraînement de la cage par le baladeur 12.

Dans le ressort R2 est en outre engagée une pièce 35 en forme de piston creux au fond duquel s'appuie l'autre extrémité du ressort R1. Cette pièce 35 présente une tête 36 de diamètre supérieur au corps du piston 35 mais coupée par deux méplats parallèles de telle manière que la tête 36 puisse passer entre les parois 32 et 33 de la cage. La tête 36 peut donc venir comprimer le ressort R2.

L'utilisation de la cage représentée aux figures 11 à 13 dans un dispositif d'arrêt selon la figure 2, est représentée schématiquement à la figure 14. Le bras 13 du baladeur 12 vient s'appuyer directement sur la tête 36 du piston 35 lequel, au repos, est en outre en appui contre le support fixe 4. Le bras radial 34 est entraînable par le bras 14 du baladeur. Le bras 29 de remonter on place l'interrupteur 18" sur la position de montée M.

Au lieu d'interrupteurs bistables on peut utiliser des interrupteurs monostables en adaptant le circuit de commande.

Dans le schéma représenté à la figure 18 on utilise deux interrupteurs monostables 118' et 118", fermés en position de repos, en association avec un commutateur de commande 119. Les interrupteurs 118' et 118" correspondent aux interrupteurs de coupure d'un schéma traditionnel.

Dans le schéma représenté à la figure 19, les interrupteurs monostables 218' et 218" sont ouverts en position de repos. Ils pilotent un contacteur de commande de l'installation contenu dans un radiorécepteur 219. Le contacteur peut donc également être commandé par un émetteur.

## Revendications

1. Volet roulant ou similaire motorisé comprenant un moteur électrique d'entraînement (3) dont le stator est relié à un support fixe par l'intermédiaire de moyens élastiques s'opposant à la rotation du stator sous l'effet du couple résistant exercé par le volet roulant se déplaçant entre une position haute enroulée et une position basse déroulée, des moyens de butée arrêtant le volet roulant dans ces positions haute et basse et des moyens de commande de l'arrêt du moteur dans ces positions haute et basse comprenant au moins un interrupteur (18; 18',18"; 118',118"; 218',218") dont l'ouverture est actionnée par la rotation du stator lorsque le couple résistant est supérieur à la force de retenue exercée par les moyens élastiques,
**caractérisé en ce que** les moyens élastiques sont constitués de deux ressorts(R1, R2) travaillant en compression entre deux éléments mobiles de compression (8, 9 ; 36, 28) entraînés tour à tour par le stator respectivement dans chacun des sens de rotation, **en ce que** la distance (12) à parcourir par l'élément de compression entraîné, à partir de la position de repos, avant la compression de l'un des ressorts (R2) est supérieure à la distance (11) à parcourir par l'élément de compression entraîné avant la compression de l'autre ressort (R1), et **en ce que** le dispositif d'arrêt comprend un mobile d'actionnement (12) cinématiquement lié au stator et assurant, d'une part, l'entraînement des éléments de compression et, d'autre part, l'actionnement de l'interrupteur (18; 18',18"; 118',118"; 218',218") au bout d'une course (c1, c2) déterminée et différente pour chaque sens de rotation du stator et des moyens d'inversion (19 ; 25) desdites courses (c1, c2).

2. Volet roulant selon la revendication 1, **caractérisé en ce que** les ressorts (R1, R2) sont des ressorts coaxiaux imbriqués l'un dans l'autre.

3. Volets roulants selon la revendication 2, **caractérisés en ce qu'**au moins le ressort (R2) pour lequel la distance à parcourir par l'élément de compression avant compression du ressort est la plus longue, est précomprimé au repos.

4. Volet roulant selon la revendication 2 ou 3, **caractérisé en ce que** le mobile d'actionnement est constitué d'un baladeur (12) guidé dans le support fixe (4) et muni, d'un côté, de deux bras (13, 14) d'entraînement des éléments de compression dans le sens de la compression et, de l'autre côté, de deux bras (12a, 12b) d'actionnement de l'interrupteur (18) monté entre ces bras et **en ce que** les moyens d'inversion des courses sont constitués d'une bascule (19) montée entre les bras d'actionnement du baladeur et munie de deux bras (19a, 19b) jouant alternativement le rôle de bras d'actionnement de l'interrupteur selon la position de la bascule, l'autre bras étant escamoté relativement à l'interrupteur, le bras actif étant situé entre l'un des bras d'actionnement du baladeur et l'interrupteur.

5. Volet selon la revendication 4, **caractérisé en ce que** les bras (19a, 19b) de la bascule sont flexibles dans une direction parallèle à son axe de pivotement et **en ce que** le dispositif d'arrêt comprend une butée fixe (24) située sur la trajectoire des bras de la bascule, en face de la position ouverte (O) de l'interrupteur, cette butée ayant pour effet d'écarter le bras d'actionnement actif de la bascule de sa trajectoire normale active de manière à le rendre inopérant.

6. Volet roulant selon l'une des revendications 2 ou 3, **caractérisé en ce que** le mobile d'actionnement est constitué d'un baladeur (12) guidé dans le support fixe (4) et muni, d'un côté, de deux bras d'entraînement (13, 14) des éléments de compression dans le sens de la compression et, de l'autre côté, de deux bras (12a, 12b) d'actionnement de l'interrupteur monté entre ces bras et **en ce que** l'interrupteur est monté sur un support (25) déplaçaple dans la même direction que le baladeur, entre deux positions de travail, de manière à pouvoir modifier la distance qui sépare l'interrupteur de chacun des bras d'actionnement du baladeur, c'est-à-dire de modifier la longueur de la course nécessaire à son actionnement par le baladeur dans chacun des sens de rotation du stator.

7. Volet roulant selon l'une des revendications 4 à 6, **caractérisé en ce que** les deux ressorts (R1, R2) sont précomprimés et **en ce que** les ressorts sont montés dans une cage (20) ouverte au moins sur un côté pour le passage des éléments de compression et présentant deux appuis (21, 22) entre lesquels l'un (R2) des ressorts est comprimé, l'autre ressort (R1) étant précomprimé entre les éléments de compression (8, 9).

8. Volet roulant selon l'une des revendications 4 à 6, **caractérisé en ce que** les deux ressorts (R1 ,R2) sont montés coaxialement dans une cage (27) présentant, à l'une de ses extrémités, une paroi transversale (28) contre laquelle s'appuie l'une des extrémités des deux ressorts et, à son autre extrémité, un appui (32, 33) pour l'un des ressorts (R₂) précomprimé entre ladite paroi et cet appui, l'un des éléments de compression étant constitué d'un bras radial (37) de la cage, l'autre élément de compression étant constitué d'une pièce en forme de piston (35) coulissant axialement dans la cage et dans le ressort précomprimé et contre lequel s'appuie l'autre extrémité de l'autre ressort (R1), cette pièce en forme de piston étant munie d'une tête (36) venant comprimer le ressort (R2) lors de sa pénétration dans la cage.

9. Volet roulant selon la revendication 8, **caractérisé en ce que** la cage (27) est formée en outre par deux bras (29, 30) s'étendant à partir de la paroi transversale (28) parallèlement à l'axe des ressorts et reliés par au moins un arceau (31).

10. Volet roulant selon la revendication 9, **caractérisé en ce que** l'un des bras (29) sert d'organe de guidage à la cage.

11. Volet roulant selon l'une des revendications 1 à 10, **caractérisé en ce que** la distance des appuis des ressorts sur les éléments mobiles de compression est la même pour les deux ressorts et que ces deux ressorts sont de longueurs différentes.

12. Volet roulant selon la revendication 11, **caractérisé en ce que** les ressorts sont de forces différentes.

13. Volet roulant selon l'une des revendications 1 à 12, **caractérisé en ce que** l'interrupteur des moyens de commande est constitué d'un inverseur (18).

14. Volet roulant selon l'une des revendications 1 à 12, **caractérisé en ce que** les moyens de commande comprennent deux interrupteurs bistables (18', 18") respectivement attribués à chacun des sens de rotation du moteur.

15. Volet roulant selon l'une des revendications 1 à 12, **caractérisé en ce que** les moyens de commande comprennent deux interrupteurs monostables (118', 118"; 218', 218").

16. Volet roulant selon la revendication 15, **caractérisé en ce que** les interrupteurs monostables (118', 118") sont des interrupteurs de coupure.

17. Volet roulant selon la revendication 15, **caractérisé en ce que** les interrupteurs monostables (218', 218") sont ouverts en position de repos et associés à un radiorécepteur (219).

## Patentansprüche

1. Motorisierter Rolladen oder dergleichen mit einem elektrischen Antriebsmotor (3), dessen Ständer mittels elastischer Mittel mit einem Träger verbunden ist, wobei sich diese elastischen Mittel der Drehung des Ständers unter der Wirkung des Widerstandsmoments widersetzen, welches vom Rolladen ausgeübt wird, der sich zwischen einer oberen aufgerollten Stellung und einer unteren abgerollten Stellung bewegt, mit Anschlagmitteln, welche den Rolladen in diesen oberen und unteren Stellungen anhalten, mit Steuerungsmitteln, die das Abschalten des Motors in diesen oberen und unteren Stellungen steuern, mit wenigstens einem Schalter (18; 18', 18"; 118', 118"; 218', 218"), dessen Öffnung durch die Drehung des Ständers betätigt wird, wenn das Widerstandsmoment grösser ist als die von den elastischen Mitteln ausgeübte Haltekraft, **dadurch gekennzeichnet, dass** die elastischen Mittel aus zwei Druckfedern (R1, R2) bestehen, welche zwischen zwei beweglichen Druckstücken (8, 9; 36, 28) angeordnet sind, die abwechselnd durch den Ständer in der einen bzw. anderen Drehrichtung angetrieben werden, dass die Strecke (12), welche das angetriebene Druckstück, ausgehend von der Ruhestellung, vor dem Zusammendrücken einer der Federn (R2) zurücklegt, grösser ist als die Strecke (11), welche das angetrieben Druckstück vor dem Zusammendrücken der anderen Feder (R1) zurücklegt, und dass die Abschaltvorrichtung ein kinematisch mit dem Ständer verbundenes bewegliches Betätigungselement (12), welches einerseits den Antrieb der Druckstücke und andererseits die Betätigung des Schalters (18, 18', 18"; 118', 118"; 218', 218") am Ende eines bestimmten, für jede Drehrichtung des Ständers unterschiedlichen Wegs (c1, c2) bewirkt, und Umkehrmittel (19; 25) zum Umkehren der erwähnten Wege (c1, c2) aufweist.

2. Rolladen nach Anspruch 1, **dadurch gekennzeichnet, dass** die Federn (R1, R2) koaxiale, ineinander verschachtelte Federn sind.

3. Rolladen nach Anspruch 2, **dadurch gekennzeichnet, dass** wenigstens eine Feder (R2), für welche die vom Druckstück vor dem Zusammendrücken der Feder zurückgelegte Strecke länger ist, in Ruhestellung vorkomprimiert ist.

4. Rolladen nach Anspruch 2 oder 3, **dadurch gekennzeichnet, dass** das bewegliche Betätigungselement aus einem Schubglied (12) besteht, das im festen Träger (4) geführt wird und einerseits mit zwei Armen (13, 14) zum Antrieb der Druckstücke in Richtung des Zusammendrückens und andererseits mit zwei Betätigungsarmen (12a, 12b) zur Betätigung des zwischen diesen Armen montierten Schalters (18) versehen ist, und dass die Umkehrmittel zum Umkehren des Wegs aus einer Wippe (19) bestehen, die zwischen den Betätigungsarmen des Schubglieds montiert und mit zwei Armen (19a, 19b) versehen ist, die abwechselnd die Rolle des Betätigungsarms zum Betätigen des Schalters gemäss der Stellung der Wippe spielen, wobei der jeweils andere Arm relativ zum Schalter eingezogen ist und sich der aktive Arm zwischen einem der Betätigungsarme des Schubglieds und dem Schalter befindet.

5. Rolladen nach Anspruch 4, **dadurch gekennzeichnet, dass** die Arme (19a, 19b) der Wippe in einer Richtung parallel zu ihrer Kippachse flexibel sind und dass die Abschaltvorrichtung einen festen Anschlag (24) hat, der auf der Bewegungsbahn der Wippenarme vor der Öffnungsstellung (0) des Schalters liegt und welcher bewirkt, dass der aktive Betätigungsarm der Wippe aus seiner normalen aktiven Bahn entfernt und damit unwirksam wird.

6. Rolladen nach einem der Ansprüche 2 oder 3, **dadurch gekennzeichnet, dass** das bewegliche Betätigungselement aus einem Schubglied (12) besteht, das im festen Träger (4) geführt wird und einerseits mit zwei Armen (13, 14) zum Antrieb der Druckstücke in Richtung des Zusammendrückens und andererseits mit zwei Betätigungsarmen (12a, 1b) zum Betätigen des zwischen diesen Armen angeordneten Schalters versehen ist, und dass der Schalter auf einem Träger (25) montiert ist, welcher in derselben Richtung wie das Schubglied zwischen zwei Arbeitsstellungen verschiebbar ist, derart, dass der Abstand, welcher den Schalter von jedem der Betätigungsarme des Schubglieds trennt, verändert werden kann, das heisst, dass die Länge der zur seiner Betätigung durch das Schubglied erforderlichen Strecke in jeder der beiden Drehrichtungen des Ständers veränderbar ist.

7. Rolladen nach einem der Ansprüche 4 bis 6, **dadurch gekennzeichnet, dass** die beiden Federn (R1, R2) vorkomprimiert sind und dass sie in einem Gestell (20) montiert sind, das zum Durchgang der Druckstücke an wenigstens einer Seite offen ist und welches zwei Auflagen (21, 22) aufweist, zwischen denen eine (R2) der Federn komprimiert ist, während die andere Feder (R1) zwischen den Druckstücken (8, 9) vorkomprimiert ist.

8. Rolladen nach einem der Ansprüche 4 bis 6, **dadurch gekennzeichnet, dass** die beiden Federn (R1, R2) in einem Gestell (27) koaxial montiert sind, welches an einem seiner Enden eine Querwand (28), gegen die sich eines der Enden der beiden Federn abstützt, und an seinem anderen Ende eine Auflage (32, 33) für eine (R2) der Federn aufweist, welche zwischen der erwähnten Wand und dieser Auflage vorkomprimiert ist, und dass eines der Druckstücke aus einem radialen Arm (37) des Gestells und das andere Druckstück aus einem Teil in Form eines Kolbens (35) besteht, der axial in dem Gestell und in der vorkomprimierten Feder verschiebbar ist und gegen welchen sich das andere Ende der anderen Feder (R1) abstützt, wobei dieses Teil in Form eines Kolbens mit einem Kopf (36) versehen ist, der die Feder (R2) komprimiert, wenn er sich in das Gestell einschiebt.

9. Rolladen nach Anspruch 8, **dadurch gekennzeichnet, dass** das Gestell (27) ausserdem von zwei Armen (29, 30) gebildet wird, die sich von der Querwand (28) aus parallel zur Achse der Federn erstrecken und durch wenigstens einen Bügel (31) verbunden sind.

10. Rolladen nach Anspruch 9, **dadurch gekennzeichnet, dass** einer der Arme (29) als Führungsorgan zur Führung des Gestell dient.

11. , Rolladen nach einem der Ansprüche 1 bis 10, **dadurch gekennzeichnet, dass** der Abstand der Federauflagen an den beweglichen Druckstücken für beide Federn derselbe ist und dass diese Federn unterschiedliche Längen haben.

12. Rolladen nach Anspruch 11, **dadurch gekennzeichnet, dass** die Federn unterschiedliche Stärken haben.

13. Rolladen nach einem de Ansprüche 1 bis 12, **dadurch gekennzeichnet, dass** der Schalter der Steuerungsmittel aus einem Umschalter (18) besteht.

14. Rolladen nach einem der Ansprüche 1 bis 12, **dadurch gekennzeichnet, dass** die Steuerungsmittel zwei bistabile Schalter (18', 18") aufweisen, welche jeweils einer der Drehrichtungen des Motors zugeordnet sind.

15. Rolladen nach einem der Ansprüche 1 bis 12, **dadurch gekennzeichnet, dass** die Steuerungsmittel zwei monostabile Schalter (118', 118"; 218', 218") aufweisen.

16. Rolladen nach Anspruch 15, **dadurch gekennzeichnet, dass** die monostabilen Schalter (118', 118") Unterbrecherschalter sind.

17. Rolladen nach Anspruch 15, **dadurch gekennzeichnet, dass** die monostabilen Schalter (218', 218") in Ruhestellung offen und mit einem Radioempfänger (219) verbunden sind.

## Claims

1. A motorized roller shutter or the like comprising an electric drive motor (3) the stator of which is connected to a fixed support via elastic means which oppose the rotation of the stator under the effect of the resistive torque exerted by the roller shutter moving between a rolled-up up position and an unrolled down position, stop means stopping the roller shutter in these up and down positions and means of controlling the stopping of the motor in these up and down positions comprising at least one switch (18; 18', 18'' ; 118', 118'' ; 218 ' , 218'') the opening of which is actuated by the rotation of the stator when the resistive torque exceeds the retaining force exerted by the elastic means, **characterized in that** the elastic means consist of two springs (R1, R2) working in compression between two moving compression elements (8, 9; 36, 28) driven in turn by the stator respectively in each of the directions of rotation, **in that** the distance (12) to be covered by the driven compression element, from the rest position, before one of the springs (R2) is compressed, exceeds the distance (11) to be covered by the driven compression element before the other spring (R1) is compressed, and **in that** the stopping device comprises a moving actuating part (12) kinematically linked to the stator and, on the one hand, driving the compression elements and, on the other hand, actuating the switch (18; 18', 18"'; 118', 118" ; 218', 218'') after a determined travel (c1, c2) which differs for each direction of rotation of the stator and means (19; 25) of reversing said travels (c1, c2).

2. The roller shutter as claimed in claim 1, **characterized in that** the springs (R1, R2) are coaxially mounted one inside the other.

3. The roller shutter as claimed in claim 2, **characterized in that** at least the spring (R2) for which the distance to be covered by the compression element before the spring is compressed is the longest is preloaded at rest.

4. The roller shutter as claimed in claim 2 or 3, **characterized in that** the moving actuating part consists of a traveler (12) guided in the fixed support (4) and equipped, on one side, with two arms (13, 14) for driving the compression elements in the compression direction and, on the other side, with two arms (12a, 12b) for actuating the switch (18) which is mounted between these arms and **in that** the means of reversing the travels consist of a rocker (19) mounted between the actuating arms of the traveler and equipped with two arms (19a, 19b) which act alternately as arm for actuating the switch depending on the position of the rocker, the other arm being retracted relative to the switch, the active arm being situated between one of the actuating arms of the traveler and the switch.

5. The shutter as claimed in claim 4, **characterized in that** the arms (19a, 19b) of the rocker are flexible in a direction parallel to its axis of pivoting and **in that** the stopping device comprises a fixed stop (24) situated in the path of the arms of the rocker, facing the open position (O) of the switch, this stop having the effect of moving the active actuating arm of the rocker away from its normal active path so as to make it inoperative.

6. The roller shutter as claimed in one of claims 2 or 3, **characterized in that** the moving actuating part consists of a traveler (12) guided in the fixed support (4) and equipped, on one side, with two arms (13, 14) for driving the compression elements in the compression direction and, on the other side, with two arms (12a, 12b) for actuating the switch which is mounted between these arms and **in that** the switch is mounted on a support (25) that can move in the same direction as the traveler, between two working positions, so as to be able to alter the distance separating the switch from each of the actuating arms of the traveler, that is to say to modify the length of the travel needed to actuate it using the traveler in each of the directions of rotation of the stator.

7. The roller shutter as claimed in one of claims 4 to 6, **characterized in that** the two springs (R1, R2) are preloaded and **in that** the springs are mounted in a cage (20) which is open on at least one side for the passage of the compression elements and has two rests (21, 22) between which one (R2) of the springs is compressed, the other spring (R1) being preloaded between the compression elements (8, 9).

8. The roller shutter as claimed in one of claims 4 to 6, **characterized in that** the two springs (R1, R2) are mounted coaxially in a cage (27) which has, at one of its ends, a transverse wall (28) against which one of the ends of the two springs bears and, at its other end, a rest (32, 33) for one of the springs (R2) preloaded between said wall and this rest, one of the compression elements consisting of a radial arm (37) of the cage, the other compression element consisting of a part in the form of a piston (35) sliding axially in the cage and in the preloaded spring and against which the other end of the other spring (R1) rests, this piston-shaped part being equipped with a head (36) which compresses the spring (R2) as it enters the cage.

9. The roller shutter as claimed in claim 8, **characterized in that** the cage (27) is further formed of two arms (29, 30) extending from the transverse wall (28) parallel to the axis of the springs and connected by at least one bow (31).

10. The roller shutter as claimed in claim 9, **characterized in that** one of the arms (29) acts as a member for guiding the cage.

11. The roller shutter as claimed in one of claims 1 to 10, **characterized in that** the distance of the spring supports on the moving compression elements is the same for the two springs and that these two springs have different lengths.

12. The roller shutter as claimed in claim 11, **characterized in that** the springs have different stiffnesses.

13. The roller shutter as claimed in one of claims 1 to 12, **characterized in that** the switch of the control means consists of an inverter (18).

14. The roller shutter as claimed in one of claims 1 to 12, **characterized in that** the control means comprise two bistable switches (18' 18'') one assigned to each of the directions of rotation of the motor.

15. The roller shutter as claimed in one of claims 1 to 12, **characterized in that** the control means comprise two monostable switches (118', 118''; 218', 218'').

16. The roller shutter as claimed in claim 15, **characterized in that** the monostable switches (118', 118'') are circuit breakers.

17. The roller shutter as claimed in claim 15, **characterized in that** the monostable switches (218', 218'') are open in the rest position and associated with a radio receiver (219).
